# EUROPÄISCHE PATENTSCHRIFT

(11) **EP 0 438 087 B1**
(45) Veröffentlichungstag und Bekanntmachung des Hinweises auf die Patenterteilung: **03.08.1994**
(21) Anmeldenummer: 91100302.8
(22) Anmeldetag: 11.01.1991
(51) Int. Cl.: B63H 5/10

(54) **Wellenbock für einen Schiffsantrieb**
Shafting strut for ship's propulsion
Support de l'arbre pour la propulsion d'un bateau

(30) Priorität: 15.01.1990 DE 9000354 U
(43) Veröffentlichungstag der Anmeldung: 24.07.1991
(73) Patentinhaber: Kempf, Klaus-Dieter, D-58809 Neuenrade (DE)
(72) Erfinder: Kempf, Klaus-Dieter, D-58809 Neuenrade (DE)
(74) Vertreter: Niemann, Uwe, Dr.-Ing.

(56) Entgegenhaltungen:
- WO-A-89/08044
- DE-C- 401 338
- US-A- 2 987 031
- US-A- 4 050 849
- US-A- 4 790 782

## Beschreibung

Die Erfindung betrifft ein Wendegetriebe für einen Schiffsantrieb mit gegenläufigen Propellern, wobei das Wendegetriebe eingangsseitig an einer Antriebswelle und ausgangsseitig an eine die Antriebswelle umgebende Hohlwelle angekuppelt ist, wobei auf das Ende der Hohlwelle der vordere Propeller sowie auf das Ende der Antriebswelle der hintere Propeller des Paares gegenläufiger Propeller aufgesetzt ist.

Sowohl bei seegehenden Schiffen als auch bei Sportbooten oder dergleichen ist es bekannt, die den Propeller tragende Antriebswelle in einem Wellenbock zwischenzulagern. Es ist ferner bekannt, daß die Drallverluste eines Propellers verringert werden können, wenn dieser Propeller durch ein Paar gegenläufiger Propeller ersetzt wird. Gegenläufige Propeller erfordern koaxiale Wellen und, wenn nur eine Antriebsmaschine vorhanden ist, ein Wendegetriebe. Das Wendegetriebe wird in der Regel unmittelbar hinter der Antriebsmaschine (DE 19 05 921) oder auch außerhalb des Schiffskörpers in einem schwenkbaren Wellenabschnitt (US 47 90 782) angeordnet. Es handelt sich dabei um mechanische Getriebe. Es ist aber auch schon vorgeschlagen worden, das Wendegetriebe in der Nabe eines der gegenläufigen Propeller unterzubringen (DE 37 26 242). Im letzteren Fall ergeben sich sehr große Nabendurchmesser, die sich ungünstig auf die Propellerströmung auswirken.

Aufgabe der Erfindung ist es, ein Schiff oder ein Boot bei geringem technischen Aufwand mit gegenläufigen Propellern auszurüsten und insbesondere auch von einem Einpropellerantrieb auf einen Antrieb mit gegenläufigen Propellern umzurüsten.

Diese Aufgabe wird dadurch gelöst, daß das Wendegetriebe ein in einem Wellenbock untergebrachtes Flüssigkeitsgetriebe ist, das eine von der Antriebswelle angetriebene Pumpe und einen die Hohlwelle antreibenden Motor aufweist. - Ein Wendegetriebe kann ohne weiteres in einem Wellenbock untergebracht werden, ohne dessen strömungsgünstige Form zu beeinträchtigen. Da das Wendegetriebe nicht mehr unmittelbar hinter der Antriebsmaschine im Schiffsrumpf, sondern näher zum Propeller hin angeordnet ist, können auch die Hohlwelle und ihre Lagerungen einfacher ausgebildet sein. Beim Umrüsten eines Einpropellerantriebes wird lediglich der vorhandene Wellenbock entfernt und der Wellenbock mit dem Wendegetriebe auf die Antriebswelle aufgeschoben. Der Propellersitz der Antriebswelle kann wiederverwendet werden. Das Wendegetriebe kann eingangsseitig mit einfachen Mitteln, insbesondere über einen Ringfederspannsatz, an die Antriebswelle angekuppelt werden. Es versteht sich, daß die Anschlußelemente des Wellenbocks an die jeweilige Schiffsform angepaßt werden. Die Pumpe und der Motor können in gesonderten, durch Strömungskanäle verbundenen Kammern des Wellenbocks

Im folgenden werden in der Zeichnung dargestellte Ausführungsbeispiele der Erfindung erläutert; es zeigen:
- Fig. 1: einen Längsschnitt durch einen Wellenbock mit einem Flüssigkeitsgetriebe
- Fig. 2: einen Schnitt in Richtung III - III durch den Gegenstand nach Figur 2,
- Fig. 3: einen Schnitt in Richtung IV - IV durch den Gegenstand nach Figur 2.

Bei der in den Figuren 1 bis 3 dargestellten Ausführung bezeichnen gleiche Bezugszeichen gleiche Teile. Das Wendegetriebe ist ein Flüssigkeitsgetriebe mit einer von der Antriebswelle 3 angetriebenen Zahnradpumpe, deren angetriebenes Rad 24 auf der Antriebswelle 3 sitzt und mit dem Ringfederspannsatz 5 verbunden ist. Das andere Rad 25 der Zahnradpumpe ist beidseits über Lager 26 im Wellenbock 1 gelagert. Die Zahnradpumpe 24, 25 ist in einer gesonderten Kammer des Wellenbocks 1 untergebracht, welche Kammer über Strömungskanäle 27, 28 mit einer weiteren Kammer verbunden ist, in der ein Zahnradmotor untergebracht ist, dessen antreibendes Rad 29 auf der die Antriebswelle 3 umgebenden Hohlwelle 16 sitzt oder mit dieser einstückig verbunden ist. Das andere Rad 30 der Zahnradpumpe ist beidseits über Lager 31 in der zugeordneten Kammer des Wellenbocks 1 gelagert. Bei dieser Ausführung ist die Antriebswelle 3 in einer lediglich von den Strömungskanälen 27, 28 durchbrochenen Trennwand 32 zwischen den beiden Kammern in einem Lager 33 abgestützt.

## Patentansprüche

1. Wendegetriebe für einen Schiffsantrieb mit gegenläufigen Propellern, wobei das Wendegetriebe eingangsseitig an eine Antriebswelle (3) und ausgangsseitig an eine die Antriebswelle umgebende Hohlwelle (16) angekuppelt ist, wobei auf das Ende der Hohlwelle (16) der vordere Propeller (21) sowie auf das Ende der Antriebswelle (3) der hintere Propeller (22) des Paares gegenläufiger Propeller aufgesetzt ist, **dadurch** **gekennzeichnet**, daß das Wendegetriebe ein in einem Wellenbock (1) untergebrachtes Flüssigkeitsgetriebe ist, das eine von der Antriebswelle (3) angetriebene Pumpe (24, 25) und einen die Hohlwelle (16) antreibenden Motor (29, 30) aufweist.

2. Wendegetriebe nach Anspruch 1, **dadurch** **gekennzeichnet**, daß die Pumpe (24, 25) und der Motor (29, 30) in gesonderten, durch Strömungskanäle (27, 28) verbundenen Kammern des Wellenbocks (1) angeordnet sind.

3. Wendegetriebe nach Anspruch 1 oder 2, **gekennzeichnet durch** eine Zahnradpumpe, deren antreibendes Rad (24) auf der Antriebswelle (3) angeordnet ist, und einen Zahnradmotor, dessen treibendes Rad (29) auf der Hohlwelle (16) angeordnet ist.

## Claims

1. Reversing transmission for a ship drive with contrarotating propellers, wherein the reversing transmission is coupled at the input side to a drive shaft (3) and at the output side to a hollow shaft (16) enclosing the drive shaft, wherein the front propeller (21) of the pair of contrarotating propellers is placed on the end of the hollow shaft (16) and the rear propeller (22) of the pair of contrarotating propellers is placed on the end of the drive shaft (3), characterised thereby that the reversing transmission is a fluid transmission which is accommodated in a tailshaft bracket (1) and comprises a pump (24, 25) driven by the drive shaft (3) and a motor (29, 30) driving the hollow shaft (16).

2. Reversing transmission according to claim 1, characterised thereby that the pump (24, 25) and the motor (29, 30) are arranged in separate chambers, which are connected by flow ducts (27, 28), of the tailshaft bracket (1).

3. Reversing transmission according to claim 1 or 2, characterised by a geared pump, the driving gearwheel (24) of which is arranged on the drive shaft (3), and a geared motor, the driving wheel (29) of which is arranged on the hollow shaft (16).

## Revendications

1. Engrenage de renversement pour une propulsion de bateau à hélices contrarotatives, sachant que l'engrenage de renversement est accouplé du côté de l'entrée à arbre menant (3) et du côté de la sortie à un arbre creux (16) entourant l'arbre menant, sachant que sur l'extrémité de l'arbre creux (16) est placée l'hélice avant (21) et sur l'extrémité de l'arbre menant (3) l'hélice arrière (22) de la paire d'hélices contrarotatives, caractérisé en ce que l'engrenage de renversement est une transmission hydraulique logée dans un support d'arbre porte-hélice (1), laquelle présente une pompe (24, 25) actionnée par l'arbre menant (3) et un moteur (29, 30) entraînant l'arbre creux (16).

2. Engrenage de renversement selon la revendication 1, caractérisé en ce que la pompe (24, 25) et le moteur (29, 30) sont disposés dans des chambres séparées du support de l'arbre porte-hélice (1) qui sont reliées par des canaux de circulation (27, 28).

3. Engrenage de renversement selon la revendication 1 ou 2, caractérisé par une pompe à engrenages dont la roue menante (24) est disposée sur l'arbre menant (3), et par un moteur à engrenages dont la roue menante (29) est disposée sur l'arbre creux (16).
